# EUROPÄISCHE PATENTSCHRIFT

(11) **EP 0 199 022 B1**
(45) Veröffentlichungstag und Bekanntmachung des Hinweises auf die Patenterteilung: **17.07.1991**
(21) Anmeldenummer: 86102552.6
(22) Anmeldetag: 27.02.1986
(51) Int. Cl.: F04B 21/00, F04B 17/00

(54) **Vorrichtung zum Kühlen von Druckmittel, insbesondere Druckflüssigkeit**
Device for cooling a pressure agent, particularly a pressure fluid
Dispositif pour le refroidissement d'un fluide sous pression, en particulier d'un liquide sous pression

(30) Priorität: 13.04.1985 DE 3513324
(43) Veröffentlichungstag der Anmeldung: 29.10.1986
(73) Patentinhaber: FLUTEC Fluidtechnische Geräte GmbH, D-66273 Sulzbach/Saar (DE)
(72) Erfinder: Gensberger, Karl, Dipl.-Ing., D-6670 St. Ingbert (DE)
(74) Vertreter: Patentanwälte Bartels und Partner

(56) Entgegenhaltungen:
- DE-A- 2 157 749
- DE-U- 8 204 826
- FR-A- 1 427 972
- US-A- 2 134 936

## Beschreibung

Die Erfindung bezieht sich auf eine Kühlvorrichtung entsprechend dem Oberbegriff des Anspruchs 1.

Durch das DE-U-82 04 826 ist eine Baueinheit bekannt, die eine mittels eines Antriebes antreibbare Druckmittelpumpe für den Transport des Druckmittels sowie eine Kühlvorrichtung mit einem antreibbaren Lüfter und einem Kühlrohr aufweist, wobei ein Antriebsmotor sowohl die Druckmittelpumpe als auch das Lüfterrad antreibt. Diese bekannte Baueinheit stellt eine fertige Lösung für einen in der Praxis auftretenden Anwendungsfall dar und wird dementsprechend je nach Anwendungsfall speziell auch nur für diesen konzipiert und gebaut.

Durch die DE-A-2 157 749 ist ein Flüssigkeitsbehälter bekannt, der zusammen mit einer Kühlvorrichtung, bestehend aus einem antreibbaren Lüfter und einem Kühlrohr, ein Bauteil bildet, das für sich gesehen mit anderen Bauteilen einer Hydraulikanlage zu einer Baueinheit verbindbar ist. Bei einer Ausführungsform dieser bekannten Baueinheit weist sowohl der Lüfter als auch die Druckmittelpumpe jeweils für sich einen Antriebsmotor auf, die aber miteinander in Wirkzusammenhang stehen, indem mittels des Antriebsmotors der Druckmittelpumpe über diese, das von ihr transportierte Druckmittel den Antriebsmotor des Lüfters unmittelbar antreibt. Aufgrund dieses Wirkzusammenhanges, bei dem die Antriebe von Druckmittelpumpe und Lüfter miteinander zwangsgekoppelt sind, sind bei der Konzeption einer dahingehenden Baueinheit diese Antriebe in ihrem Leistungsverhalten aufeinander abzustimmen, was der Verwirklichung eines modular aufgebauten Baukastensystems entgegensteht.

Der vorliegenden Erfindung liegt, ausgehend von diesen bekannten Vorrichtungen, die Aufgabe zugrunde, eine Kühlvorrichtung zu schaffen, die vielseitig einsetzbar, die leicht gegeneinander austauschbar und die gut an die vorgegebenen räumlichen Verhältnisse anpaßbar ist.

Diese Aufgabe wird durch die Merkmale im kennzeichnenden Teil des Anspruchs 1 erfindungsgemäß gelöst. Hierdurch läßt sich ein Baukastensystem verwirklichen, bei dem die Kühlvorrichtung, bestehend aus Lüfter mit Antriebsmotor und Kühlrohr für sich gesehen, ein erstes modulares Bauteil darstellt, das in Abhängigkeit vom jeweiligen Anwendungsfall frei mit anderen modularen Bauteilen verbindbar ist, die im wesentlichen die Druckmittelpumpe mit einem eigenständigen Antriebsmotor für den Transport des Druckmittels aufweisen. Dank der damit erreichbaren Gesamtkonzeptlösung läßt sich dann ohne weiteres eine Kühlvorrichtung gegen eine andere schwächer oder stärker in der Leistung dimensionierte Kühlvorrichtung austauschen, soweit, je nach Anwendungsfall, der sich während der Einsatzdauer ändern kann, eine schwächere bzw. stärkere Kühlleistung für die Druckflüssigkeit erforderlich ist.

Mit der erfindungsgemäßen Kühlvorrichtung wird es dem Anwender von derartigen Baueinheiten an die Hand gegeben, in Abhängigkeit von der benötigten Kühlleistung jeweils das richtige Modul in Form der erfindungsgemäßen Kühlvorrichtung frei auszuwählen, was kostengünstig ist.

Die Säulen dienen zum Verbinden der Kühleinrichtung mit dem Gehäuse der Pumpe und/oder dem Gehäuse von deren Antriebsmotor, wobei die erfindungsgemäße Vorrichtung von Anfang an oder nachträglich daran angebaut werden kann. Die Kühleinrichtung ist in vorteilhafter Weise in dem Raum zwischen den Säulen untergebracht. Die Säulen und damit die Kühleinrichtung können an beliebiger Stelle am Gehäuse der Pumpe und/oder des Antriebsmotors angeordnet sein. Vorteilhaft sind die Säulen zusammen mit der Kühleinrichtung oberhalb oder unterhalb der Pumpe und/oder des Antriebsmotors anzubringen. Wenn die Säulen unterhalb der Pumpe und/oder des Antriebsmotors angebracht sind, dienen sie als Stützfüße für die Pumpe und/oder den Antriebsmotor. Die Säulen dienen auch zum Anbringen eines Verbindungssteges, an dem das Lüftergehäuse befestigt werden kann. Zum Überbrücken des Druckmittelein- oder -auslasses der Druckmittelpumpe mit dem Druckmittelauslaß bzw. -einlaß der Kühleinrichtung ist das Verbindungsstück vorgesehen, welches in vorteilhafter Weise noch einen zusätzlichen Anschluß aufweist, so daß dessen Anschlüsse an ein hydraulisches Gerät den Druckmittelanschlüssen der Druckmittelpumpe entsprechend ausgebildet sind. Anstatt jeweils nur zwei Säulen miteinander zu verbinden, können alle Säulen mittels ringförmig angeordneter Stege miteinander verbunden werden.

Die Merkmale des Anspruchs 2 dienen zum Schutz der Kühleinrichtung.

Die übrigen Ansprüche betreffen bevorzugte Weiterbildungen der Erfindung.

Weitere Vorteile ergeben sich aus den übrigen Ansprüchen, der Beschreibung und der Zeichnung. In dieser ist eine Vorrichtung zum Kühlen von Druckflüssigkeit als Ausführungsbeispiel des Gegenstandes der Erfindung schematisch dargestellt. Es zeigen
Fig. 1 einen Längsschnitt,
Fig. 2 einen Ausschnitt nach Linie II-II in Fig. 1.

Eine Motorpumpeneinheit 1, wie sie beispielsweise in der DE-OS 33 12 828 dargestellt ist, ist mit ihren vier Gehäusefüßen 2 auf vier Säulen oder Stützfüßen 3 angeordnet, die jeweils mindestens paarweise durch einen senkrecht zur Motorpumpeneinheit 1 angeordneten Steg 4 bzw. durch Stege miteinander verbunden sind. An den beiden einander gegenüberliegenden Stegen 4 ist ein Lüftergehäuse 5 mittels Schrauben 6 befestigt. Im Lüftergehäuse 5 ist ein Lüfterrad 7 gelagert, in dessen Nabe ein Antriebsmotor angeordnet ist. Zum Lagern des Lüfterrades 7 sind am Lüftergehäuse 5 angeordnete, nicht dargestellte Gehäusestege vorgesehen. Der Lüfter 5, 7 ist handelsüblicher Bauart.

Unterhalb des Lüfterrades 7 befindet sich ein wendel- und spiralförmig ausgebildetes Kühlrohr 8 mit an seinem Außenumfang angeordneten Kühlrippen. Zwischen dem Lüftergehäuse 5 und dem Kühlrohr 8 besteht keine feste Verbindung. Das Kühlrohr 8 ist allein mittels eines zweiteiligen Verbindungsstückes 9, 10 mit dem Motor-Pumpen-Gehäuse 1 mechanisch verbunden. Wie in Fig. 2 dargestellt, besteht zwischen dem Kühlrohr 8 und dem Verbindungsteil 9 auch eine Verbindung der Innenräume. Je nach der Durchflußrichtung ist das unten liegende Kühlrohrende 12 mit einem ersten Verbindungskanal 13 im Verbindungsteil 9 und das oben liegende Kühlrohrende 14 mit einem zweiten Verbindungskanal 15 im Verbindungsteil 9 verbunden. Die Verbindungskanäle 13 und 15 sind in dem Verbindungsstück 9, 10 im Bereich des Kühlrohres 8 waagerecht und anschließend lotrecht geführt, wobei der zwischen den Verbindungsteilen 9, 10 vorhandene Spalt durch Dichtringe abgedichtet ist. Der erste Verbindungskanal 13 führt zu einem Außenanschluß und der zweite Verbindungskanal 15 ist mit dem Pumpeneinlaß oder dem Pumpenauslaß verbunden.

Die Kühleinrichtung ist bis zur Unterseite der Motorpumpeneinheit 1 von einem Löcher aufweisenden Mantel 16 umgeben, der mit dem Verbindungsstück 9, 10 und/oder den Stützfüßen 3 verbunden ist. Die Motorpumpeneinheit 1 ist mittels Schrauben 17 mit den Gehäusefüßen 2 verbunden.

Zwischen der Unterseite der Motorpumpeneinheit 1 und der Oberseite des Lüftergehäuses 5 ist ein Zwischenraum 18 für den Durchtritt von Luft vorgesehen. Ein evtl. unter Berücksichtigung der Zwischenräume zwischen den Kühlrippen des Kühlrohres 8 entsprechender Zwischenraum 19 befindet sich an der Unterseite des Kühlrohres 8.

Je nach der Förderrichtung des Lüfterrades 7 wird Luft über den Zwischenraum 18 angesaugt, an dem Kühlrohr 8 vorbeigeführt und tritt über den Zwischenraum 19 nach unten aus oder umgekehrt und radial zwischen den Rohren und über den Mantel 16. Je nach der Förderrichtung der Pumpe der Motorpumpeneinheit 1 wird von dieser Flüssigkeit in den ersten Verbindungskanal 15 gefördert oder von dort angesaugt. Die Flüssigkeit durchfließt entweder das Kühlrohr 8 und tritt über den ersten Verbindungskanal 13 aus dem Kühlrohr aus und gelangt zu einem nicht dargestellten Verbraucher oder umgekehrt.

Das wendel- und/oder spiralförmig ausgebildete Kühlrohr 8 kann auch oberhalb des Lüfters 5, 7 oder der Lüfter 5, 7 kann zwischen zwei Lagen des Kühlrohres 8 angeordnet sein.

Die Kühleinrichtung kann auch an anderer geeigneter Stelle mit dem Gehäuse der Motorpumpeneinheit, insbesondere oberhalb der Motorpumpeneinheit 1, angeordnet sein, wobei die Säulen 3 an deren Gehäuse befestigt sind.

Alle Säulen oder Stützfüße 3 können durch ringartig angeordnete Stege 4 miteinander verbunden sein.

## Patentansprüche

1. Vorrichtung zum Kühlen von Druckmittel, insbesondere Druckflüssigkeit, das von einer motorbetriebenen Druckmittelpumpe (11) förderbar ist, mit einer einen motorbetriebenen Lüfter (5,7) zum Fördern von Kühlluft aufweisenden Kühleinrichtung, die ein wendel- und/oder spiralförmig ausgebildetes Kühlrohr (8) hat, und mit Säulen (3) zum Verbinden der Kühleinrichtung mit dem Gehäuse der Pumpe und/oder dem Gehäuse von deren Antriebsmotor, dadurch gekennzeichnet, daß der motorbetriebene Lüfter (5,7) einen von dem Antriebsmotor für die Druckmittelpumpe (11) getrennten Antriebsmotor aufweist, daß mindestens zwei Säulen (3) durch einen Verbindungssteg miteinander verbunden sind, der zum Anbringen eines Lüftergehäuses (5) dient, daß sich die Kühleinrichtung zwischen den Säulen (3) befindet und daß ein Verbindungsstück (9,10) zum Verbinden der Kühleinrichtung mit der Druckmittelpumpe (11) vorgesehen ist, welches das Lüftergehäuse (5) außen übergreift.

2. Vorrichtung nach Anspruch 1, dadurch gekennzeichnet, daß die Kühleinrichtung (5,7,8) von einem durchbrochenen Mantel (16) umgeben ist, der bis zum Gehäuse der Pumpe (1) bzw. des Antriebsmotors reicht.

3. Vorrichtung nach Anspruch 1 oder 2, dadurch gekennzeichnet, daß der Mantel (16) am Verbindungsstück (9,10) und/oder an den Säulen (3) befestigt ist.

4. Vorrichtung nach einem der vorhergehenden Ansprüche, dadurch gekennzeichnet, daß das Lüftergehäuse (5) allein an den Säulen (3) befestigt ist und auf dem Kühlrohr (8) lose aufsteht.

## Claims

1. apparatus for cooling pressure medium, in particular pressure liquid, which can be conveyed by a motor-driven pressure medium pump (11), with a cooling device comprising a motor-driven fan (5, 7) for conveying cooling air, which cooling device has a cooling tube (8) constructed in the form of a coil and/or spiral, and with columns (3) for connecting the cooling device to the housing of the pump and/or the housing of its drive motor, characterised in that the motor-driven fan (5, 7) has a drive motor separate from the drive motor for the pressure medium pump (11), that at least two columns (3) are connected to each other by a connecting web, which serves for locating a fan housing (5), that the cooling device is located between the columns (3) and that a connecting member (9, 10) is provided for connecting the cooling device to the pressure medium pump (11), which engages externally over the fan housing (5).

2. Apparatus according to Claim 1, characterised in that the cooling device (5, 7, 8) is surrounded by a perforated jacket (16), which extends as far as the housing of the pump (1) or of the drive motor.

3. Apparatus according to Claim 1 or 2, characterised in that the jacket (16) is attached to the connecting member (9, 10) and/or to the columns (3).

4. Apparatus according to one of the preceding Claims, characterised in that the fan housing (5) is attached solely to the columns (3) and stands loosely on the cooling tube (8).

## Revendications

1. Dispositif pour refroidir un fluide sous pression, en particulier un liquide sous pression, pouvant être mis en circulation par une pompe à moteur (11), qui comprend un ventilateur entraîné par un moteur (5, 7) pour assurer la circulation de l'air de refroidissement d'un dispositif de refroidissement, pourvu d'un conduit ou d'un tube de refroidissement (8) hélicoïdal ou en forme de spirale, et des colonnes (3) pour relier le dispositif de refroidissement avec l'enveloppe de la pompe et/ou avec l'enveloppe de son moteur d'actionnement, caractérisé en ce que le ventilateur à moteur (5, 7) comporte un moteur indépendant du moteur entraînant la pompe de fluide sous pression (11), en ce que, au moins, deux colonnes (3) sont reliées ensemble par une barrette ou autre, servant au montage d'une enveloppe de ventilateur (5), en ce que le dispositif de refroidissement est situé entre les colonnes (3) et en ce qu'un élément de liaision (9, 10) est prévu pour relier le dispositif de refroidissement à la pompe (11), laquelle s'étend extérieurement au-dessus de l'enveloppe (5) du ventilateur.

2. Dispositif selon la revendication 1, caractérisé en ce que le dispositif de refroidissement (5, 7, 8) est entouré d'une enveloppe perforée (16) qui s'étend jusqu'à l'enveloppe de la pompe (1) ou du moteur d'actionnement.

3. Dispositif selon la revendication 1 ou 2, caractérisé en ce que l'enveloppe (16) est fixée à l'élément de liaison (9, 10) et/ou aux colonnes (3).

4. Dispositif selon l'une quelconque des revendications précédentes, caractérisé en ce que seule l'enveloppe (5) du ventilateur est fixée aux colonnes (3) et repose librement sur le tube de refroidissement (8).
